# FASCICULE DE BREVET EUROPEEN

(11) **EP 0 064 914 B1**
(45) Date de publication et mention de la délivrance du brevet: **05.03.1986**
(21) Numéro de dépôt: 82400772.8
(22) Date de dépôt: 28.04.1982
(51) Int. Cl.: A47C 21/02, A47C 17/66, A47D 7/00

(54) **Lit de repos, plus particulièrement pour jeunes enfants**
Ruhebett, insbesondere für junge Kinder
Couch, particularly for young children

(30) Priorité: 06.05.1981 FR 8109040
(43) Date de publication de la demande: 17.11.1982
(73) Titulaire: Mathou, Marcel, F-12630 Gages (FR)
(72) Inventeur: Mathou, Marcel, F-12630 Gages (FR)
(74) Mandataire: Robert, Jean-Pierre

## Description

La présente invention concerne un lit de repos, plus particulièrement destiné à la sieste des jeunes enfants dans les garderies ou les écoles maternelles.

Par opposition aux lits classiques d'une chambre à coucher, les lits de repos doivent être fréquemment manipulés pour être étalés aux heures de sieste et ensuite remisés pour libérer les locaux. Ces nombreuses manipulations nécessitent que les lits de repos soient de structure légère et robuste. D'autre part, tant en raison de ces manipulations que de leur utilisation par de jeunes enfants, les matelas doivent être empêchés de pouvoir glisser du sommier. le lit devant par ailleurs présenter une parfaite sécurité, en évitant notamment les angles vifs. Les lits actuels utilisés à ces fins sont du type lits pliants ou lits de camp et sont inconfortables, difficiles de manipulation et présentent des risques graves de coincement des doigts.

Il est connu en particulier du document GB-A-1 511 227, de réaliser un lit de camp dans lequel le matelas est rendu solidaire d'une structure de sommier par des sangles en forme de fourreau qui sont enfilées autour des montants de la structure de sommier lors de l'assemblage de celle-ci. Afin d'éviter un mouvement longitudinal du matelas sur le sommier, les fourreaux comportent des ouvertures latérales dans lesquelles sont insérées les extrémités des pieds de la structure de sommier. Le caractère amovible du matelas est limité puisqu'il est nécessaire de démonter la structure de sommier pour retirer le matelas.

L'objet de la présente invention est de proposer un lit de repos de structure particulièrement simple et légère permettant de solidariser, de façon verrouillable mais amovible, le matelas à la structure de sommier, l'ensemble du lit équipé pouvant être manipulé et facilement remisé. En vue de réaliser cet objet, on propose selon l'invention un lit de repos comprenant un matelas disposé sur une structure de sommier et au moins une sangle pour solidariser le matelas d'une façon amovible sur la structure de sommier, caractérisé en ce que la structure de sommier comprend au moins une première paire d'ergots faisant saillie vers une face du matelas par rapport à la surface d'appui supérieure de la structure de sommier, à l'intérieur du pourtour de l'aire de portée du matelas sur cette surface d'appui et en ce que la sangle s'appuie sur la face du matelas opposée à celle vers laquelle les ergots font saillie, la structure de sommier comportant des ouvertures au voisinage intérieur des ergots et en ce que la sangle est appliquée autour des bords latéraux de la structure de sommier, passe dans les ouvertures et est accrochée par ses extrémités aux ergots respectifs sous le matelas.

La combinaison de la sangle et des ergots assure une parfaite solidarisation du matelas à la structure de sommier empêchant le matelas de se déplacer ou de glisser par rapport à la structure de sommier.

Le renvoi des attaches des extrémités de la sangle sur les ergots enfoncés dans le matériau mou de la face inférieure du matelas réalise une fixation verrouillée ou auto-bloquée empêchant que les enfants ne puissent défaire la sangle.

D'autres caractéristiques et avantages de la présente invention ressortiront de la description suivante d'un mode de réalisation, donnée à titre illustratif mais nullement limitatif, faite en relation avec les dessins annexés sur lesquels :
La figure 1 est une vue schématique en coupe montrant l'agencement de sangle du lit selon l'invention ;
La figure 2 est une vue schématique de côté du lit selon l'invention ; et
La figure 3 représente une sangle destinée à équiper le lit des figures 1 et 2.

Comme on le voit sur les figures 1 et 2, le lit de repos, plus particulièrement pour jeunes enfants, selon l'invention est constitué d'un matelas 1, typiquement un matelas en mousse classique et d'une structure de sommier 2, se présentant avantageusement sous la forme d'une échelle avec deux barres longitudinales parallèles 3 reliées par des barreaux 4 formant en quelque sorte les lattes du sommier. Au voisinage des extrémités opposées des barres 3, sont prévues deux paires d'ergots 5, faisant saillie vers le haut à partir de l'arête supérieure de ces barres 3. Une sangle 6 est disposée transversalement tout autour du matelas 1, ses extrémités étant enroulées autour des barres 3 dans l'espace entre deux barreaux, comme représenté sur la figure 1, pour être solidarisées aux ergots 5. Sans la sangle, le matelas 1 repose normalement sur les arêtes supérieures des barres 3 avec les ergots 5, pénétrant seulement très légèrement dans le matériau souple du matelas. En appliquant et tendant la sangle de la façon sus-indiquée, le matelas 1 est plus fortement appliqué contre la structure de sommier pour venir porter en appui contre les barreaux 4, une dépression plus prononcée 7, formant au droit des ergots 5, une déformation volontaire manuelle de la mousse du matelas permettant alors l'accès à ces ergots, ce que seul un adulte peut simplement faire. Selon l'invention, la sangle 6 est pourvue à ses extrémités de deux anneaux d'accrochage 8 destinés à être enfilés sur les ergots 5, l'attache de la sangle 6 sur les ergots 5 devenant complètement invisible et insoupçonnable par un jeune enfant, noyée dans le matériau du matelas. Cet agencement permet donc de solidariser le matelas 1 au sommier sans écraser ou déformer substantiellement le matelas et sans risque que la sangle ne puisse être décrochée, ce qui s'avérerait dangereux dans le cas d'utilisation de sangles élastiques. Conformément à l'invention, la sangle 6 n'est toutefois pas nécessairement élastique et peut être réalisée en tissu tissé à la façon des sangles de ceinture de sécurité, la longueur hors tout de la sangle étant déterminée en fonction des dimensions des éléments du sommier et du matelas.

La structure de sommier 2 est complétée par deux paires de pieds courts 9, d'une hauteur d'environ 20 mm, ménagés aux extrémités des barres 6 et longitudinalement décalés des paires d'ergots adjacents 5 pour permettre l'enroulage à plat des sangles 6 autour des faces inférieures et intérieures des barres 3. Cette garde au sol très basse de la structure de sommier, d'une part permet de limiter la hauteur hors tout du lit de repos, garantissant ainsi sa stabilité et limitant les risques de danger de chute de l'enfant allongé sur le lit, et d'autre part présente l'avantage que, si un adulte de poids conséquent s'asseoit sur le lit, les barres 3 et les barreaux 4 pourront ployer de façon limitée pour venir porter contre le sol, en évitant ainsi un endommagement, voire une rupture de ces éléments, l'ensemble du sommier pouvant donc, sans risque, présenter une souplesse et une élasticité convenant aux jeunes enfants.

Comme on le voit sur la figure 2, la structure de sommier est dimensionnée de façon que son pourtour hors-tout soit largement inscrit dans le pourtour normal du matelas 1, de sorte que le lit de repos équipé se résume essentiellement, visuellement, au matelas, aucune pièce solide ne faisant saillie par rapport aux zones utiles d'occupation du matelas. Par souci de sécurité, les extrémités des barres 3 sont en outre pourvues d'embouts amortisseurs 10, par exemple en élastomère. La configuration du lit de repos selon l'invention libère totalement la surface utile du matelas, celui-ci ayant sa périphérie débordant du cadre exinscrit à la structure de sommier, de sorte qu'on peut disposer sur le matelas sanglé sur la structure de sommier une housse classique de matelas, l'aspect pratique de la chose n'échappant à aucun éducateur concerné.

Du fait du sanglage du matelas sur la structure de sommier, l'ensemble du lit de repos peut être manipulé en saisissant simplement le matelas, les lits pouvant être facilement gerbés ou accolés l'un à l'autre en raison de la faible hauteur des pieds 9. Ces pieds peuvent être cylindriques ou tronconiques comme représenté sur la figure 2, les ergots 5 étant avantageusement tronconiques inversés, comme représenté sur la figure 1, pour garantir encore mieux l'accrochage des anneaux 8. Dans un mode de réalisation particulier, l'intégralité de la structure de sommier est réalisée en bois, les ergots 5 ayant un diamètre maximal de 20 mm et une hauteur de saillie de 25 mm. Selon les besoins, les sangles 6, peuvent être cousues, par leur partie médiane, au matelas ou solidarisées à ce dernier par collage ou au moyen de systèmes d'accrochage libérales du type à micro- boucles et à micro-crochets commercialisés sous l'appellation « Velcro ». Ces mesures, empêchant la réversibilité du matelas, ne sont toutefois pas nécessaire avec le système de lit selon l'invention.

Au lieu d'avoir une structure de sommier en forme d'échelle, on peut utiliser, de façon plus classique, une simple planche à trous, par exemple en bois aggloméré, sur laquelle seront rapportés les pieds courts 9 et les ergots 5, une large ouverture étant toutefois prévue dans la planche au voisinage intérieur de chaque ergot 5 pour permettre le passage de la sangle 6 et l'enfilage de son anneau 8 sur l'ergot considéré 5.

## Revendications

1. Lit de repos comprenant un matelas (1) disposé sur une structure de sommier (2) et au moins une sangle (6) pour solidariser le matelas de façon amovible sur la structure de sommier (2), caractérisé en ce que la structure de sommier (2) comprend au moins une première paire d'ergots (5) faisant saillie vers une face du matelas par rapport à la surface d'appui supérieure de la structure de sommier (2) à l'intérieur du pourtour de l'aire de portée du matelas sur cette surface d'appui et en ce que la sangle (6) s'appuie sur la face du matelas opposée à celle vers laquelle les ergots (5) font saillie, la structure de sommier (2) comportant des ouvertures au voisinage intérieur des ergots (5) et en ce que la sangle (6) est appliquée autour des bords latéraux de la structure de sommier, passe dans les ouvertures et est accrochée par ses extrémités aux ergots (5) respectifs sous le matelas (1).

2. Lit de repos selon la revendication 1, caractérisé en ce que, en vue en plan, le pourtour de la structure de sommier est inscrit dans le pourtour du matelas (1).

3. Lit de repos selon la revendication 1 ou la revendication 2, caractérisé en ce que la sangle (6) comprend, à ses extrémités, deux anneaux d'accrochage (8) destinés à coopérer avec les ergots (5).

4. Lit de repos selon l'une quelconque des revendications 1 à 3, caractérisé en ce que la sangle (6) est non élastique.

5. Lit de repos selon l'une quelconque des revendications 1 à 4, caractérisé en ce que la structure de sommier (2) présente une configuration d'échelle avec deux barres parallèles (3) reliées par des barreaux (4), les ergots (5) étant montés au voisinage de l'extrémité longitudinale des barres (4).

6. Lit de repos selon la revendication 5, caractérisé en ce qu'il comprend deux paires d'ergots (5) au voisinage des extrémités opposées des barres (3), respectivement et deux sangles (6).

7. Lit de repos selon la revendication 5 ou la revendication 6, caractérisé en ce qu'il comprend deux paires de pieds courts (9) disposées au voisinage des extrémités opposées des barres (3) et décalées longitudinalement des paires d'ergots (5).

8. Lit de repos selon l'une des revendications 5 à 7, caractérisé en ce que les extrémités des barres (3) sont pourvues d'embouts de protection (10).

9. Lit de repos selon l'une des revendications précédentes, caractérisé en ce que la structure de sommier (2) est réalisée en bois.

## Claims

1. Rest bed comprising a mattress (1) positioned on a mattress support (2) and at least one strap (6) for removably securing said mattress on said mattress support (2) characterised in that said mattress support (2) comprises at least one first pair of lugs (5) protruding toward one face of said mattress with respect to the upper bearing face of the mattress support (2) within the circumference of the bearing area of said mattress on said bearing surface, in that said strap (6) bears on the face of the mattress opposite to that one toward which the lugs (5) protrude, said mattress support (2) comprising apertures inwardly adjacent to said lugs (5), and in that said strap (6) is applied around the lateral edges of said mattress support, extends within said apertures and is secured at its ends to said respective lugs (5) beneath said mattress (1).

2. Rest bed according to claim 1 characterised in that, in plan view, the circumference of said mattress support lies within the circumference of said mattress (1).

3. Rest bed according to claim 1 or claim 2 characterised in that said strap (6) comprises, at its ends, two securing rings (8) adapted to cooperate with said lugs (5).

4. Rest bed according to anyone of claims 1 to 3 characterised in that said strap (6) is made of non elastic material.

5. Rest bed according to anyone of claims 1 to 4 characterised in that said mattress support (2) has the configuration of a ladder with two parallel bars (3) connected by rods (4), said lugs (5) being mounted in the vicinity of the longitudinal ends of said bars (4).

6. Rest bed according to claim 5 characterised in that it comprises two pairs of lugs (5) in the vicinity of opposite ends of said bars (3), respectively, and two straps.

7. Rest bed according to claim 5 or claim 6 characterised in that it comprises two pairs of short feet (9) positioned in the vicinity of said opposite ends of said bars (3) and longitudinally spaced from said pair of lugs (5).

8. Rest bed according to one of claims 5 to 7 characterised in that the ends of said bars (3) are provided with protecting covers (10).

9. Rest bed according to one of the preceding claims characterised in that said mattress support (2) is made out of wood.

## Patentansprüche

1. Ruhebett mit einer Matratze (1), die auf einer Unterlagenstruktur (2) angeordnet ist, und mindestens einem Gurt (6) zum lösbaren Befestigen der Matratze auf der Unterlagenstruktur (2), dadurch gekennzeichnet, daß die Unterlagenstruktur (2) mindestens ein erstes Paar Vorsprünge (5) aufweist, welche in Richtung zu einer Seite der Matratze bezüglich der oberen Abstützfläche der Unterlagenstruktur (2) in das Innere des Umfangs des Raumes der Ausladung der Matratze auf dieser Abstützfläche auskragt, daß der Gurt (6) sich auf derjenigen Seite der Matratze abstützt, welche entgegengesetzt zu derjenigen ist, zu der die genannten Vorsprünge (5) auskragen, daß die Unterlagenstruktur (2) Öffnungen im Inneren benachbart den Vorsprüngen (5) aufweist und daß der Gurt (6) um die seitlichen Ränder der Unterlagenstruktur umgeschlagen ist, durch die Öffnungen hindurchragt und mit seinen Enden an den entsprechenden Vorsprüngen (5) unterhalb der Matratze (1) angebracht ist.

2. Ruhebett nach Anspruch 1, dadurch gekennzeichnet, daß in Draufsicht gesehen der Umfang der Unterlagenstruktur in den Umfang der Matratze (1) einbeschrieben ist.

3. Ruhebett nach Anspruch 1 oder 2, dadurch gekennzeichnet, daß der Gurt (6) an seinen Enden zwei Anhängeringe (8) aufweist, die zum Zusammenwirken mit den Vorsprüngen (5) dienen.

4. Ruhebett nach einem der Ansprüche 1 bis 3, dadurch gekennzeichnet, daß der Gurt (6) nicht elastisch ist.

5. Ruhebett nach einem der Ansprüche 1 bis 4, dadurch gekennzeichnet, daß die Unterlagenstruktur (2) die Gestalt einer Leiter mit zwei parallelen Trägern (3) aufweist, welche miteinander durch Stäbe (4) verbunden sind, wobei die Vorsprünge (5) in der Nähe der Längsenden der Träger (3) angeordnet sind.

6. Ruhebett nach Anspruch 5, dadurch gekennzeichnet, daß in der Nähe der entgegengesetzten Enden der Träger (3) zwei Paar Vorsprünge (5) und zwei Gurte (6) vorgesehen sind.

7. Ruhebett nach Anspruch 5 oder 6, dadurch gekennzeichnet, daß zwei Paare kurze Füße (9) in der Nähe der entgegengesetzten Enden der Träger (3) und in Längsrichtung versetzt zu den Paaren Vorsprünge (5) angeordnet sind.

8. Ruhebett nach einem der Ansprüche 5 bis 7, dadurch gekennzeichnet, daß die Enden der Träger (3) mit Schutzkappen (10) versehen sind.

9. Ruhebett nach einem der vorangehenden Ansprüche, dadurch gekennzeichnet, daß die Unterlagenstruktur (2) aus Holz besteht.
